# EUROPÄISCHE PATENTSCHRIFT

(11) **EP 3 309 319 B1**
(45) Veröffentlichungstag und Bekanntmachung des Hinweises auf die Patenterteilung: **15.01.2020**
(21) Anmeldenummer: 16002204.2
(22) Anmeldetag: 13.10.2016
(51) Int. Cl.: E04F 10/02, E04F 10/06

(54) **PERGOLAMARKISE MIT VERBESSERTEN LAUFEIGENSCHAFTEN**
PERGOLA AWNING WITH IMPROVED RUNNING QUALITIES
PERGOLA PRÉSENTANT DES CARACTÉRISTIQUES DE FONCTIONNEMENT AMÉLIORÉES

(43) Veröffentlichungstag der Anmeldung: 18.04.2018
(73) Patentinhaber: Weinor GmbH & Co. KG, 50829 Köln (DE)
(72) Erfinder: Klatt, Alexander, 51491 Overath (DE)
(74) Vertreter: Patentanwaltskanzlei Methling

(56) Entgegenhaltungen:
- EP-A1- 2 284 330
- EP-A2- 1 964 999
- DE-U1-202008 006 223
- DE-U1-202009 002 799
- US-A1- 2016 130 836

## Beschreibung

Die Erfindung betrifft eine Pergolamarkise mit zumindest zwei Führungsschienen, an denen mehrere Quersprossen verfahrbar gelagert sind und wobei zwischen zwei Quersprossen jeweils ein flexibles Beschattungselement angeordnet ist, wobei an dem in Ausfahrrichtung vorderster Quersprosse ein umlaufender Riemen, insbesondere Zahnriemen angreift und/oder befestigt ist, mittels dessen die vorderste Quersprosse als Zugprofil in Ausfahrrichtung nach vorne oder in Einfahrrichtung nach hinten entlang der Führungsschienen verfahrbar ist und wobei die weiteren Quersprossen freilaufend sind.

Derartige Pergolamarkisen sind bekannt. Nachteilig bei den bekannten Pergolamarkisen ist es, dass das Verfahren der freilaufenden Quersprossen undefiniert erfolgt und bei dem Verfahren der freilaufenden Quersprossen unerwünschte Geräusche auftreten können.

Aus Dokument DE 20 2009 002 799 U1 ist eine Pergolamarkise mit zumindest zwei Führungsschienen bekannt, an denen mehrere Quersprossen verfahrbar gelagert sind, wobei zwischen den Quersprossen ein flexibles Beschattungselement angeordnet ist, wobei an der in Ausfahrrichtung vorderster Quersprosse ein umlaufender Riemen befestigt ist, mittels dessen die vorderste Quersprosse als Zugprofil in Ausfahrrichtung entlang der Führungsschienen verfahrbar ist und wobei die weiteren Quersprossen freilaufend sind.

Aus Dokument EP 1 964 999 A2 ist eine Pergolamarkise mit mehreren Quersprossen bekannt, welche entlang von Führungsschienen verfahrbar sind, wobei die vorderste Quersprosse mittels eines Laufwagens mit einem Riemen verbunden ist.

Aus Dokument US 2016/0130836 A1 ist eine Pergolamarkise mit mehreren Quersprossen bekannt, welche mittels eines Seils verfahrbar sind, wobei die Quersprossen jeweils mittels Haken fest mit dem Seil verbunden sind.

Aus Dokument EP 2 284 330 A1 ist eine Markise mit mehreren Quersprossen bekannt, welche entlang von Führungsschienen verfahrbar sind, wobei die Quersprossen jeweils fest mit dem Antriebsmittel verbunden sind.

Aus Dokument DE 20 2008 006 223 U1 ist eine Markise mit mehreren Quersprossen bekannt, welche entlang von seitlichen Führungen verfahrbar sind.

Die Aufgabe der Erfindung ist es, diese Nachteile zu überwinden und eine Pergolamarkise anzugeben, welche insbesondere verbesserte Laufeigenschaften aufweist.

Diese Aufgabe wird erfindungsgemäß durch eine Pergolamarkise gemäß Anspruch 1 gelöst Vorteilhafte Weiterbildungen der Erfindung sind in den Unteransprüchen angegeben.

Besonders vorteilhaft bei der Pergolamarkise mit zumindest zwei Führungsschienen, an denen mehrere Quersprossen verfahrbar gelagert sind und wobei zwischen zwei Quersprossen jeweils ein flexibles Beschattungselement angeordnet ist, wobei an der in Ausfahrrichtung vorderster Quersprosse ein umlaufender Riemen, insbesondere Zahnriemen angreift und/oder befestigt ist, mittels dessen die vorderste Quersprosse als Zugprofil in Ausfahrrichtung nach vorne oder in Einfahrrichtung nach hinten entlang der Führungsschienen verfahrbar ist und wobei die weiteren Quersprossen freilaufend sind, ist es, dass der Riemen und die freilaufenden Quersprossen lösbar aneinander gekoppelt sind.

Derartige Pergolamarkisen weisen eine Mehrzahl von Quersprossen auf, die zwischen seitlichen Führungsschienen angeordnet sind. Die seitlichen Führungsschienen definieren somit die Ausfahrrichtung. Die in Ausfahrrichtung hinten angeordnete Quersprosse ist an den Führungsschienen fixiert, d.h. nicht entlang der Führungsschienen verfahrbar. An der in Ausfahrrichtung vordersten Quersprosse greift ein Antriebsmittel wie beispielsweise ein Riemen an. Mittels des Antriebsmittels wird die in Ausfahrrichtung vorderste Quersprosse in der Ausfahrrichtung nach vorne verfahren oder entgegen der Ausfahrrichtung nach hinten verfahren. Insbesondere kann als Antriebsmittel ein Zahnriemen mit Armierung zum Einsatz kommen.

Zwischen der in Ausfahrrichtung vordersten Quersprosse und der hinteren fixierten Quersprosse ist eine Mehrzahl freilaufender Quersprossen angeordnet. Freilaufend bezeichnet dabei die Tatsache, dass diese Quersprossen entlang der Führungsschienen verfahrbar sind, ohne dass ein Antriebsmittel unmittelbar an den freilaufenden Quersprossen angreift. Jeweils zwischen zwei Quersprossen ist ein flexibles Beschattungselement angeordnet und an den beiden Quersprossen befestigt. Wird die in Ausfahrrichtung vorderste Quersprosse in Ausfahrrichtung ausgefahren, so werden nach und nach die einzelnen zwischen den Quersprossen angeordneten Beschattungselemente gespannt und die jeweils nächste freilaufende Quersprosse mittels des gespannten Beschattungselementes in Ausfahrrichtung gezogen.

Umgekehrt werden bei einem Verfahren der vordersten Quersprosse entgegen der Ausfahrrichtung die flexiblen Beschattungselemente entspannt, sodass diese zwischen den Quersprossen frei herunter hängen. Sobald die vorderste Quersprosse bei einem Verfahren entgegen der Ausfahrrichtung auf die nachfolgende freilaufende Quersprosse aufläuft, wird diese freilaufende Quersprosse mittels der vordersten angetriebenen Quersprosse entgegen der Ausfahrrichtung verschoben. Sobald dieses Paket von Quersprossen auf die nächste nachfolgende freilaufende Quersprosse aufläuft, wird diese freilaufende Quersprosse ebenfalls entgegen der Ausfahrrichtung verschoben und so weiter, bis das gesamte Paket verfahrbarer Quersprossen bis zum Anschlag an der fixierten, d.h. der in Ausfahrrichtung letzten Quersprosse verfahren ist.

Die Begriffe der Ausfahrrichtung, der in diesem Sinne vordersten, ersten Quersprosse und hintersten, letzten Quersprosse dienen dem Verständnis der Funktion, ohne das damit eine Einschränkung auf eine bestimmte Anordnung erfolgt, wenngleich bei einer üblichen Anordnung einer solchen Pergolamarkise auf der Terrasse an einer Wand eines Hauses die Ausfahrrichtung von dem Haus weg weist. Eine solche Pergolamarkise kann sowohl als Sonnenschutz als auch als Regenschutz dienen. Die flexiblen Beschattungselemente können durch transparente und/oder teilweise transparente und/oder opake Elemente gebildet sein. Es können einzelne Abschnitte von Beschattungselementen jeweils zwischen den Quersprossen angeordnet sein oder es können längeren Abschnitte von Beschattungselementen über mehrere Quersprossen hinweg oder ein einzelnes Beschattungselement über sämtliche Quersprossen hinweg angeordnet sein. Vorzugsweise ist das Beschattungselement in diesem Fall jeweils an den Quersprossen befestigt, um ein gleichmäßiges Aus- und Einfahren zu gewährleisten.

Durch die lösbare Kopplung des Riemens und der freilaufenden Quersprossen ist das Aus- und Einfahren der Quersprossen definiert. Die freilaufenden Quersprossen sind gegenüber den Führungsschienen freilaufend und werden jedoch während des Aus- und Einfahrens in einer definierten Weise von dem Riemen, welcher an der in Ausfahrrichtung vordersten Quersprosse angreift und/oder befestigt ist, mitgenommen. Bei dem Riemen können die beiden Enden an der vordersten Quersprosse befestigt sein und/oder es kann sich um einen endlosen Riemen handeln, der an der vordersten Quersprosse angreift und diese in Ausfahrrichtung und Einfahrrichtung verfährt. Bei dem Riemen kann es sich um einen Zahnriemen handeln.

Vorzugsweise sind der Riemen und die freilaufenden Quersprossen reibschlüssig und/oder kraftschlüssig und/oder formschlüssig und/oder magnetisch lösbar aneinander gekoppelt. Es können somit einzelne oder mehrere Kopplungsarten angewendet und insbesondere kombiniert werden. Damit dienen die Kopplungsarten dazu, das Ein- und Ausfahren der freilaufenden Quersprossen in definierter Art und Weise herbeizuführen. Hierdurch wird ein unkontrolliertes Verfahren der freilaufenden Quersprossen vermieden und es werden insgesamt die Laufeigenschaften der Quersprossen verbessert.

Vorzugsweise übt der Riemen auf die verfahrbaren Quersprossen, insbesondere zumindest auf die freilaufenden Quersprossen mittelbar oder unmittelbar eine Kraft mit einer Komponente senkrecht zum Verlauf des Riemens aus. Das bedeutet, dass durch den Riemen eine Kraft mit einer Komponente senkrecht zur Bewegungsrichtung des Riemens auf die Quersprossen mittelbar oder unmittelbar ausgeübt wird. Durch eine derartige Kraftkomponente werden die Quersprossen gegenüber den Führungsschienen in einer definierten Art und Weise geführt, sodass die Laufeigenschaften verbessert werden und insbesondere Klappergeräusche beim Verfahren der freilaufenden Quersprossen unterbunden werden.

In einer bevorzugten Ausführungsform weisen die freilaufenden Quersprossen und/oder Laufwagen, mittels derer die freilaufenden Quersprossen an den Führungsschienen verfahrbar sind, an ihrer oberen Seite jeweils zumindest einen Kontaktbereich auf, auf dem ein als Antriebsmittel dienender Riemen aufliegt Dieser Kontaktbereich dient der lösbaren, insbesondere reibschlüssigen und/oder magnetischen Kopplung von Riemen und den freilaufenden Quersprossen. Insbesondere können der als Antriebsmittel dienende Riemen und/oder die. Quersprossen oder Laufwagen an den Kontaktbereichen Magnete aufweisen, welche den Riemen und die Kontaktbereiche lösbar magnetisch koppeln. Bel Überschreiten der magnetischen Haltekraft gleiten die Magnete beim Ausfahren der Pergolamarkise aufeinander ab und die Magnetverbindung wird definiert gelöst. Beim Einfahren der Pergolamarkise wird die Magnetverbindung bei Erreichen der entsprechenden Position der Quersprosse relativ zum Riemen wieder geschlossen.

Vorzugsweise ist der Riemen über zumindest zwei Umlenkrollen geführt, wobei die freilaufenden Quersprossen und/oder Laufwagen, mittels derer die freilaufenden Quersprossen an den Führungsschienen verfahrbar sind, an ihrer oberen Seite jeweils zumindest einen Kontaktbereich aufweisen, wobei die Querschnitte der freilaufenden Quersprossen zumindest in den Kontaktbereichen der Quersprossen in den Spannweg des Untergurtes des Riemens hineinragen.

Der Riemen ist somit über zumindest zwei Umlenkrollen geführt. Die Querschnitte der freilaufenden Quersprossen sind dementsprechend zumindest in den Kontaktbereichen, in welchen der Riemen auf den freilaufenden Quersprossen und/oder Laufwagen aufliegt, derart dimensioniert, dass diese die Linie schneiden, welche sich ergibt, wenn eine Tangente an die beiden Umlenkrollen gelegt wird, über welche die Unterseite des Riemens geführt ist. Dadurch, dass diese Tangente geschnitten wird, liegt der Riemen mit seiner Unterseite zwingend auf den Kontaktbereichen der Quersprossen und/oder Laufwagen auf. Hierdurch wird einerseits eine Druckkraft mit einer Komponente senkrecht zur Laufrichtung des Riemens auf die Quersprossen und/oder Laufwagen ausgeübt. Ferner liegt eine Haftreibung zwischen dem Riemen und den Quersprossen und/oder Laufwagen in den Kontaktbereichen vor, sodass die Quersprossen von dem aufliegenden Riemen in definierter Art und Weise mitgenommen werden, so lange bis entweder beim Einfahren zwei freilaufende Quersprossen aneinander liegen und der Riemen sodann über die Quersprossen hinweggleitet oder aber in umgekehrter Richtung beim Ausfahren das zwischen zwei Quersprossen angeordnete flexible Beschattungselement gespannt ist und ein weiteres Ausfahren der in dieser Betrachtung in Ausfahrrichtung vorderen Quersprosse durch das gespanntes Beschattungselement verhindert wird.

Vorzugsweise sind die Quersprossen untereinander lösbar gekoppelt. Insbesondere können die Quersprossen untereinander magnetisch und/oder mechanisch lösbar gekoppelt sein. Durch eine derartige Kopplung der Quersprossen untereinander kann das Verfahren der Quersprossen in Ausfahrrichtung und/oder Einfahrrichtung weiter definiert werden. Insbesondere kann ein Ausfahren dergestalt erfolgen, dass die freilaufenden Quersprossen nacheinander von vorne nach hinten ausgezogen werden, sodass im vorderen Bereich jeweils ein flexibles Beschattungselement zwischen zwei Quersprossen gespannt wird, bevor das Ausfahren der nächst dahinter gelegenen Quersprosse erfolgt. Dies führt dazu, dass bei teilweise ausgefahrener Pergolamarkise die zwischen zwei eingefahrenen Quersprossen befindliche Beschattung herunterhängt und das Paket von herunterhängenden Beschattungselementen im hinteren Bereich und nicht etwa störend im vorderen Bereich über dem Terrassenbereich hängt. Vielmehr erfolgt ein Ausfahren in Ausfahrrichtung dergestalt, dass zunächst das in Ausfahrrichtung erste Beschattungselement gespannt wird und sodann das zweite Beschattungselement und so weiter, sodass als letztes das in Ausfahrrichtung letzte, hinterste Beschattungselement gespannt wird.

Die lösbare Kopplung der Quersprossen kann mittelbar, beispielsweise über eine lösbare Kopplung von Laufwagen, mittels denen die Quersprossen an den Führungsschienen verfahrbar gelagert sind, erfolgen. Die lösbare Kopplung der Quersprossen kann alternativ oder kumulativ auch unmittelbar an den Quersprossen erfolgen.

Bei einer magnetischen Kopplung können die magnetischen Kopplungen der einzelnen Quersprossen untereinander dergestalt vorgesehen sein, dass die erforderliche Kraft zur Lösung der magnetischen Verbindung von vorne nach hinten ansteigt, um zu einem definierten Verhalten der Quersprossen beim Ausfahren der Pergolamarkise zu gelangen. Es würde sich dementsprechend zuerst die magnetische Verbindung zwischen der In Ausfahrrichtung ersten und zweiten Quersprosse lösen und nach der Spannung des Beschattungselementes zwischen der ersten und zweiten Quersprosse als nächstes die magnetische Verbindung zwischen der in Ausfahrrichtung zweiten und dritten Quersprosse lösen und so weiter. Auch durch eine entsprechende Auswahl der Magnetverbindungen kann es somit bewirkt und/oder unterstützt werden, dass zunächst das in Ausfahrrichtung erste Beschattungselement gespannt wird und sodann das zweite Beschattungselement und so weiter, sodass als letztes das in Ausfahrrichtung letzte, hinterste Beschattungselement gespannt wird.

Vorzugsweise weist der Riemen mehrere Mitnehmer auf, die derart positioniert sind, dass jeweils ein Mitnehmer mit einer zugeordneten Quersprosse in Eingriff kommen kann. Durch einen derartigen Mitnehmer kann es gewährleistet werden, dass jede Quersprosse der freilaufenden Quersprossen in einer definierten Art und Weise mit dem entsprechenden Mitnehmer an dem Riemen in Eingriff kommt und in gewünschter Weise verfahren wird.

Insbesondere kann jede Quersprosse mittels Laufwagen an den Führungsschienen verfahrbar gelagert sein. Ferner können die Quersprossen Dämpfer aufweisen, die den Kontakt und insbesondere eine Kopplung zwischen zwei Quersprossen dämpfen. Durch derartige Dämpfer werden unerwünschte Geräusche beim Einfahren der Pergolamarkise vermieden. Alternativ oder kumulativ können die Laufwagen, mittels derer die Quersprossen an den Führungsschienen verfahrbar gelagert sind, Dämpfer aufweisen, die den Kontakt und insbesondere eine Kopplung zwischen zwei Quersprossen dämpfen.

Ein Ausführungsbeispiel der Erfindung ist in den Figuren dargestellt und wird nachfolgend erläutert. Es zeigen:
- Figur 1: einen Schnitt durch die Quersprossen in der Ansicht auf die Innenseite der Führungsschienen,
- Figur 2: eine vergrößerte Ansicht des Details A nach Figur 1.

Figur 1 zeigt den Schnitt durch die Quersprossen 10, 20, 30, 40 einer Pergolamarkise. Die Darstellung gemäß Fig. 1 ist lediglich schematisch und nicht maßstabsgerecht.

Die Quersprossen 10, 20, 30, 40 der Pergolamarkise sind an der Führungsschiene 1 gelagert. Die Ausfahrrichtung der Pergolamarkise ist gekennzeichnet durch den Pfeil 2. An der in Ausfahrrichtung vordersten Quersprosse 10 ist der umlaufende Zahnriemen 3 befestigt. Der Zahnriemen 3 wird über die Umlenkrollen 4, 5, 6 geführt. Der Antrieb des Zahnriemens 3 In Einfahrrichtung sowie in Ausfahrrichtung erfolgt durch einen auf die Umlenkrolle 6 einwirkenden Elektromotor. Mittels des an der vordersten Quersprosse 10 befestigten Zahnriemens 3 erfolgt das unmittelbare Verfahren der vordersten Quersprosse 10 entlang der Führungsschiene in Ausfahrrichtung nach vorne oder zurück nach hinten. In dem dargestellten Ausführungsbeispiel ist auf einer Seite der Pergolamarkise ein Antriebsmittel in Form des Zahnriemens 3 angeordnet. Alternativ kann auch an beiden Führungsschienen jeweils ein Antriebsmittel angeordnet sein, welches an beiden Enden der ersten Quersprosse 10 angreift und diese in Ausfahrrichtung 2 sowie in Einfahrrichtung entlang der Führungsschienen 1 verfährt.

Die in Bezug auf die Ausfahrrichtung hinter der vordersten Quersprosse 10 angeordneten weiteren Quersprossen 20, 30 sind freilaufend an der Führungsschiene 10 gelagert. Die in Ausfahrrichtung hinterste Quersprosse 40 ist an der Führungsschiene festgelegt. Das bedeutet, dass die in Ausfahrrichtung 2 hinterste Quersprosse 40 nicht verfahrbar ist. Zwischen den Quersprossen sind angeordnet flexible Beschattungselemente 15, 25, 35. Wie in Figur 1 schematisch dargestellt, ist das zwischen der in Ausfahrrichtung gesehen letzten freilaufenden Quersprosse 30 und der in Ausfahrrichtung hintersten festgelegten Quersprosse 40 befestigte Beschattungselement 35 gespannt. Das bedeutet, dass ein weiteres Verfahren der freilaufenden Quersprosse 30 in Ausfahrrichtung 2 nicht mehr möglich ist. Die Quersprossen 20, 30 sind teilweise auseinander gefahren, sodass das dazwischen angeordnete Beschattungselement 25 bereits teilweise gespannt wurde, wie es durch das verringerte Durchhängen des Beschattungselementes 25 angedeutet ist. Die Darstellung gemäß Figur 1 ist insofern rein schematisch und nicht maßstabsgerecht.

Bei einem weiteren Verfahren der vordersten Quersprosse 10 mittels des Zahnriemens 3 in Ausfahrrichtung 2 wäre bei maximal ausgefahrener Pergolamarkise sämtliche Beschattungselemente 15, 25, 35 zwischen den Quersprossen 10, 20, 30, 40 gespannt. Die Pergolamarkise dient nicht nur der Beschattung, sondern kann ebenfalls als Regenschutz eingesetzt werden.

Die Lagerung der Quersprossen 10, 20; 30 an den Führungsschienen 1 erfolgt mittels entsprechender Laufwagen 12, 22, 32, die ihrerseits mit entsprechenden Laufrollen 13, 14, 23, 24, 33, 34 an einem entsprechenden Profil der Führungsschiene 1 entlang rollen. Eine vergrößerte Darstellung des Details A nach Fig. 1 zeigt Fig. 2.

Der Zahnriemen 3 ist über die Umlenkrollen 4, 5, 6 geführt. Die freilaufenden Transportprofile 20, 30 weisen an der Oberseite ihrer Laufwagen 22, 32 jeweils einen Kontaktbereich 21, 31 auf, welcher derart positioniert und dimensioniert ist, dass er die Tangente zwischen den Umlenkrollen 4, 5 schneidet. Dementsprechend liegt der Zahnriemen 3 zwingend auf den Kontaktbereichen 21, 31 auf und bildet einen Reibschluss. Das bedeutet, dass solange die in Ausfahrrichtung gesehen hinter den freilaufenden Quersprossen 20, 30 angeordneten Beschattungselemente 25, 35 nicht vollständig gespannt sind, die freilaufenden Quersprossen durch den Reibschluss an den Kontaktbereichen 21, 31 von dem Zahnriemen 3 in Ausfahrrichtung mitgenommen werden. Hierdurch erfolgt ein definiertes Ausfahren der freilaufenden Quersprossen 20, 30 in Ausfahrrichtung 2.

Ferner sind die Quersprossen in der eingefahrenen Position untereinander durch Magnete 52, 53 gekoppelt. Sobald die in Ausfahrrichtung gesehen vorderste Quersprosse 10 mit der nachfolgenden Quersprosse 20 in Kontakt kommt, wird durch den am Laufwagen 22 der zweiten Quersprosse 20 angeordnete Magnet 52 der magnetische Kontakt hergestellt. Ebenso wird bei einem weiteren Einfahren der Pergolamarkise durch den Magneten 53 am Laufwagen 32 der nächsten freilaufenden Quersprosse 30 der magnetische Kontakt hergestellt. Hierdurch werden die Quersprossen untereinander lösbar magnetisch gekoppelt.

Um unerwünschte Geräusche beim Einfahren der Pergolamarkise zu vermeiden, welsen die Laufwagen 12, 22, 32 Dämpfungselemente 50 auf, die beim Einfahren der Pergolamarkise entgegen der Ausfahrrichtung 2 beim Zusammenschieben der Quersprossen 10, 20, 30 in Kontakt kommen und den Kontakt entsprechend dampfen. Bel den Dämpfern 50 handelt es sich um Gummipuffer, die entsprechend reversibel verformbar sind und ein Geräusch beim Zusammenfahren der Quersprossen 10, 20, 30, 40 verhindern.

## Patentansprüche

1. Pergolamarkise mit zumindest zwei Führungsschienen (1), an denen mehrere Quersprossen (10, 20, 30) verfahrbar gelagert sind und wobei zwischen zwei Quersprossen (10, 20, 30) jeweils ein flexibles Beschattungselement (15, 25, 35) angeordnet ist, wobei an der in Ausfahrrichtung vorderster Quersprosse (10) ein umlaufender Riemen (3), insbesondere Zahnriemen angreift und/oder befestigt ist, mittels dessen die vorderste Quersprosse (10) als Zugprofil in Ausfahrrichtung (2) nach vorne oder in Einfahrrichtung nach hinten entlang der Führungsschienen (1) verfahrbar ist und wobei die weiteren Quersprossen (20, 30) freilaufend sind, **dadurch gekennzeichnet, dass** der Riemen (3) und die freilaufenden Quersprossen (20, 30) lösbar aneinander gekoppelt sind.

2. Pergolamarkise nach Anspruch 1, **dadurch gekennzeichnet, dass** der Riemen (3) und die freilaufenden Quersprossen (20, 30) reibschlüssig und/oder kraftschlüssig und/oder formschlüssig und/oder magnetisch lösbar aneinander gekoppelt sind.

3. Pergolamarkise nach Anspruch 1 oder 2, **dadurch gekennzeichnet, dass** der Riemen (3) auf die verfahrbaren Quersprossen (10, 20, 30), zumindest auf die freilaufenden Quersprossen (20, 30) mittelbar oder unmittelbar eine Kraft mit einer Komponente senkrecht zum Verlauf des Riemens (3) ausübt

4. Pergolamarkise nach einem der vorherigen Ansprüche, **dadurch gekennzeichnet, dass** die freilaufenden Quersprossen (20, 30) und/oder Laufwagen (22, 32), mittels derer die freilaufenden Quersprossen (20, 30) verfahrbar sind, an ihrer oberen Seite jeweils zumindest einen Kontaktbereich (21, 31) aufweisen, auf denen der Riemen (3) aufliegt.

5. Pergolamarkise nach einem der vorherigen Ansprüche, **dadurch gekennzeichnet, dass** der Riemen (3) über zumindest zwei Umlenkrollen (4, 5, 6) geführt ist und die freilaufenden Quersprossen (20, 30) und/oder Laufwagen (22, 32), mittels derer die freilaufenden Quersprossen (20, 30) verfahrbar sind, an ihrer oberen Seite jeweils zumindest einen Kontaktbereich (21, 31) aufweisen, auf denen der Riemen (3) aufliegt, wobei die Querschnitte der freilaufenden Quersprossen (20, 30) und/oder Laufwagen (22, 32) zumindest in den Kontaktbereichen (21, 31) in den Spannweg des Untergurtes des Riemens (3) hineinragen.

6. Pergolamarkise nach einem der vorherigen Ansprüche, **dadurch gekennzeichnet, dass** die Quersprossen (10, 20, 30) untereinander lösbar gekoppelt sind, insbesondere magnetisch und/oder mechanisch gekoppelt sind.

7. Pergolamarkise nach einem der vorherigen Ansprüche, **dadurch gekennzeichnet, dass** der Riemen (3) mehrere Mitnehmer aufweist, die derart positioniert sind, dass jeweils ein Mitnehmer mit einer zugeordneten Quersprosse (10, 20 ,30) in Eingriff kommen kann.

8. Pergolamarkise nach einem der vorherigen Ansprüche, **dadurch gekennzeichnet, dass** jede verfahrbare Quersprosse (10, 20, 30) mittels Laufwagen (12, 22, 32) an den Führungsschienen (1) verfahrbar gelagert ist.

9. Pergolamarkise nach einem der vorherigen Ansprüche, **dadurch gekennzeichnet, dass** die Quersprossen (10, 20, 30, 40) Dämpfer aufweisen, die den Kontakt, insbesondere eine Kopplung zwischen zwei Quersprossen (10, 20, 30, 40) dämpfen.

10. Pergolamarkise nach einem der vorherigen Ansprüche, **dadurch gekennzeichnet, dass** Laufwagen (12, 22, 32), mittels derer die Quersprossen (10, 20, 30) an den Führungsschienen (1) verfahrbar gelagert sind, Dämpfer (50) aufweisen, die den Kontakt und insbesondere eine Kopplung zwischen zwei Quersprossen (10, 20, 30, 40) dämpfen.

## Claims

1. Pergola awning having at least two guide rails (1) on which several transverse struts (10, 20, 30) are movably mounted and wherein between two transverse struts (10, 20, 30) is disposed in each case one flexible shading element (15, 25, 35), wherein at the transverse strut (10) at the front in extension direction a circumferential belt (3), in particular toothed belt, engages and/or is fastened, by means of which the front transverse strut (10) can be moved as a pull profile in extension direction (2) forwards or in retraction direction backwards along the guide rails (1) and wherein the further transverse struts (20, 30) are free-running, **characterised in that** the belt (3) and the free-running transverse struts (20, 30) are releasably coupled to one another.

2. Pergola awning according to claim 1, **characterised in that** the belt (3) and the free-running transverse struts (20, 30) are releasably coupled to one another in a friction-fitting and/or force-fitting and/or form-fitting and/or magnetic manner.

3. Pergola awning according to claim 1 or 2, **characterised in that** the belt (3) exerts indirectly or directly a force on the movable transverse struts (10, 20, 30), at least on the free-running transverse struts (20, 30), with a component perpendicular to the course of the belt (3).

4. Pergola awning according to any of the preceding claims, **characterised in that** the free-running transverse struts (20, 30) and/or carriages (22, 32), by means of which the free-running transverse struts (20, 30) can be moved, have on their top side respectively at least one contact area (21, 31) on which the belt (3) lies.

5. Pergola awning according to any of the preceding claims, **characterised in that** the belt (3) is guided over at least two deflection rollers (4, 5, 6) and the free-running transverse struts (20, 30) and/or carriages (22, 32), by means of which the free-running transverse struts (20, 30) can be moved, have on their top side respectively at least one contact area (21, 31) on which the belt (3) lies, wherein the cross-sections of the free-running transverse struts (20, 30) and/or carriages (22, 32) protrude at least in the contact areas (21, 31) into the tension path of the bottom strap of the belt (3).

6. Pergola awning according to any of the preceding claims, **characterised in that** the transverse struts (10, 20, 30) are coupled releasably among themselves, in particular are magnetically and/or mechanically coupled.

7. Pergola awning according to any of the preceding claims, **characterised in that** the belt (3) has several entrainment means, which are positioned such that respectively one entrainment means can come into engagement with an assigned transverse strut (10, 20, 30).

8. Pergola awning according to any of the preceding claims, **characterised in that** each movable transverse strut (10, 20, 30) is movably mounted by means of carriages (12, 22, 32) on the guide rails (1).

9. Pergola awning according to any of the preceding claims, **characterised in that** the transverse struts (10, 20, 30, 40) have dampeners which damp the contact, in particular a coupling between two transverse struts (10, 20, 30, 40).

10. Pergola awning according to any of the preceding claims, **characterised in that** carriages (12, 22, 32), by means of which the transverse struts (10, 20, 30) are movably mounted on the guide rails (1), have dampeners (50) which damp the contact and which in particular damp a coupling between two transverse struts (10, 20, 30, 40).

## Revendications

1. Pergola avec au moins deux rails de guidage (1), au niveau desquels plusieurs traverses (10, 20, 30) sont logées de manière déplaçable et dans laquelle respectivement un élément d'ombrage souple (15, 25, 35) est agencé entre deux traverses (10, 20, 30), dans laquelle une courroie (3) périphérique, en particulier courroie dentée vient en prise et/ou est fixée au niveau de la traverse (10) la plus avancée dans la direction de déploiement, au moyen de laquelle la traverse (10) la plus avancée est déplaçable en tant que profil de traction dans la direction de déploiement (2) vers l'avant ou dans la direction de rétraction vers l'arrière le long des rails de guidage (1) et dans laquelle les autres traverses (20, 30) tournent librement, **caractérisée en ce que** la courroie (3) et les traverses (20, 30) tournant librement sont couplées l'une à l'autre de manière amovible.

2. Pergola selon la revendication 1, **caractérisée en ce que** la courroie (3) et les traverses (20, 30) tournant librement sont couplées l'une à l'autre par friction et/ou par force et/ou par complémentarité de forme et/ou de manière magnétiquement amovible.

3. Pergola selon la revendication 1 ou 2, **caractérisée en ce que** la courroie (3) exerce sur les traverses (10, 20, 30) déplaçables, au moins sur les traverses (20, 30) tournant librement indirectement ou directement une force avec une composante perpendiculaire au parcours de la courroie (3).

4. Pergola selon l'une quelconque des revendications précédentes, **caractérisée en ce que** les traverses (20, 30) tournant librement et/ou les chariots (22, 32), au moyen desquels les traverses (20, 30) tournant librement sont déplaçables, présentent au niveau de leur côté supérieur respectivement au moins une zone de contact (21, 31), sur laquelle repose la courroie (3).

5. Pergola selon l'une quelconque des revendications précédentes, **caractérisée en ce que** la courroie (3) est guidée par le biais d'au moins deux poulies de renvoi (4, 5, 6) et les traverses (20, 30) tournant librement et/ou les chariots (22, 32), au moyen desquels les traverses (20, 30) tournant librement sont déplaçables, présentent au niveau de leur côté supérieur respectivement au moins une zone de contact (21, 31), sur laquelle repose la courroie (3), dans laquelle les sections transversales des traverses (20, 30) tournant librement et/ou les chariots (22, 32) pénètrent au moins dans les zones de contact (21, 31) dans la course de tension du brin inférieur de la courroie (3).

6. Pergola selon l'une quelconque des revendications précédentes, **caractérisée en ce que** les traverses (10, 20, 30) sont couplées entre elles de manière amovible, sont couplées en particulier de façon magnétique et/ou mécanique.

7. Pergola selon l'une quelconque des revendications précédentes, **caractérisée en ce que** la courroie (3) présente plusieurs entraîneurs, qui sont positionnés de sorte que respectivement un entraîneur peut venir en prise avec une traverse (10, 20, 30) associée.

8. Pergola selon l'une quelconque des revendications précédentes, **caractérisée en ce que** chaque traverse (10, 20, 30) déplaçable est logée de manière déplaçable au niveau des rails de guidage (1) au moyen de chariots (12, 22, 32).

9. Pergola selon l'une quelconque des revendications précédentes, **caractérisée en ce que** les traverses (10, 20, 30, 40) présentent des amortisseurs, qui amortissent le contact, en particulier un couplage entre deux traverses (10, 20, 30, 40).

10. Pergola selon l'une quelconque des revendications précédentes, **caractérisée en ce que** des chariots (12, 22, 32), au moyen desquels les traverses (10, 20, 30) sont logées de manière déplaçable au niveau des rails de guidage (1), présentent des amortisseurs (50), qui amortissent le contact et en particulier un couplage entre deux traverses (10, 20, 30, 40).
